# FASCICULE DE BREVET EUROPEEN

(11) **EP 2 638 287 B1**
(45) Date de publication et mention de la délivrance du brevet: **04.06.2014**
(21) Numéro de dépôt: 11799118.2
(22) Date de dépôt: 07.11.2011
(51) Int. Cl.: F04B 9/105, F04B 13/02, F04B 43/107, F04B 43/067

(54) **DOSEUR PROPORTIONNEL D'UN LIQUIDE AUXILIAIRE DANS UN LIQUIDE PRINCIPAL.**
DOSIERVORRICHTUNG ZUM PRPORTIONELLEN DOSIEREN EINER ZUSATFFLÜSSIGKEIT IN EINE HAUPTFLÜSSIGKEIT
DOSING DEVICE FOR PROPORTIONALLY DOSING AN AUXILIARY LIQUID INTO A MAIN LIQUID

(30) Priorité: 08.11.2010 FR 1059182
(43) Date de publication de la demande: 18.09.2013
(73) Titulaire: DOSATRON INTERNATIONAL, 33370 Tresses (FR)
(72) Inventeur: FURET, Sébastien, F-33370 Tresses (FR); DUQUENNOY, Philippe, F-33370 Tresses (FR); CHARRIERE, Christophe, F-33370 Tresses (FR)
(74) Mandataire: Michardière, Bernard
(86) Numéro de dépôt international: PCT/IB2011/054948
(87) Numéro de publication internationale: WO 2012/063184

(56) Documents cités:
- EP-B1- 0 255 791
- EP-B1- 0 885 357
- WO-A1-88/09006
- DE-B- 1 221 028
- FR-A2- 2 329 980
- US-A- 2 871 789

## Description

L'invention est relative à un doseur proportionnel d'un liquide auxiliaire dans un liquide principal, doseur du genre de ceux qui comprennent un corps de doseur avec une entrée de liquide principal et une sortie, un moteur hydraulique logé dans le corps, actionné par le liquide principal, et relié à un piston plongeur pour l'entraîner en un mouvement rectiligne alternatif, le piston plongeur se déplaçant dans une première chambre ouverte à une première extrémité éloignée du moteur hydraulique et débouchant à une deuxième extrémité dans le volume intérieur du corps de doseur contenant du liquide principal, le piston plongeur assurant une aspiration lors d'une course aller l'éloignant de la première extrémité de la chambre, le piston plongeur pouvant sortir de la première chambre en fin de course aller, un clapet étant prévu pour permettre le passage du liquide vers le volume intérieur du corps au-delà d'une certaine pression dans la première chambre, lors de la course retour.

Un doseur proportionnel de ce type est connu notamment d'après le brevet EP 0 255 791 B1. Un tel doseur proportionnel fonctionne sans électricité, actionné seulement par le liquide principal et permet une injection de produit, constituant le liquide auxiliaire, dans le liquide principal qui est généralement de l'eau sous une pression d'entrée relativement faible.

Nombre de doseurs proportionnels connus assurent le mélange du liquide principal et du liquide auxiliaire dans le corps du doseur de sorte que l'orifice de sortie du corps de doseur fournit le mélange. Dans certains cas, notamment lorsque le liquide auxiliaire est agressif vis-à-vis des éléments situés à l'intérieur du corps de doseur, ou pour des applications où la réaction entre le produit dosé et le produit moteur amène à des calcifications qui peuvent user prématurément le doseur, il est souhaitable d'éviter toute introduction du liquide auxiliaire à l'intérieur du corps de doseur et d'assurer le mélange en aval du corps de doseur.

Le brevet EP 0 885 357 B1, de la société déposante, propose une solution à ce problème, faisant intervenir un soufflet extensible. Cette solution est efficace, mais implique une modification importante de la pompe doseuse.

L'invention a pour but, surtout, de fournir un doseur proportionnel qui évite l'entrée du liquide auxiliaire dans le corps du doseur et assure le mélange des deux liquides en sortie aval du doseur, grâce à des modifications simples d'un doseur classique, permettant une adaptation aisée, avec un intérêt de modularité. Il est souhaitable en outre que le doseur proportionnel, tout en assurant le mélange en sortie aval, permette un réglage de la quantité dosée.

Selon l'invention, un doseur proportionnel du genre défini précédemment est caractérisé en ce qu'il comprend une deuxième chambre de volume variable limitée par une membrane soumise à la pression régnant dans la première chambre, la deuxième chambre comportant un orifice d'aspiration pour le liquide auxiliaire et un orifice de refoulement du liquide auxiliaire, cet orifice de refoulement étant relié par une conduite à une chambre d'injection située en aval de la sortie du corps de doseur pour assurer le mélange du liquide auxiliaire avec le liquide principal qui sort.

Le doseur est avantageusement agencé de telle sorte que la pression dans le volume intérieur du corps de doseur est supérieure à la somme de la pression dans la chambre d'injection et de la perte de charge hydraulique dans le raccordement entre la deuxième chambre et la chambre d'injection.

De préférence, un organe d'étranglement est prévu en aval de la sortie du doseur, et en amont de la chambre d'injection pour créer une perte de charge, en particulier suffisante pour repousser, la membrane en fin d'aspiration, notamment lorsque le piston plongeur sort de la première chambre en fin de course aller.

Dans le cas d'une configuration de pompe où le volume intérieur du corps de doseur communique directement avec la sortie, la pression serait sensiblement la même dans le volume intérieur du corps et à la sortie ; la perte de charge créée par l'organe d'étranglement permet d'être assuré d'une différence de pression suffisante entre le volume intérieur du corps de doseur et la chambre d'injection.

Dans le cas d'une configuration de pompe où le volume intérieur du corps de doseur communique directement avec l'entrée du doseur, la perte de charge du moteur entre le volume intérieur du corps de doseur et la sortie, si elle est supérieure à la perte de charge hydraulique dans le raccordement entre la deuxième chambre et la chambre d'injection, peut suffire à repousser la membrane.

La deuxième chambre est munie d'un clapet d'aspiration et d'un clapet de refoulement ; les réglages de ces clapets ainsi que celui de l'organe d'étranglement sont effectués pour assurer un bon fonctionnement du doseur.

Avantageusement, la membrane délimite, du côté opposé à la deuxième chambre, un espace communiquant avec la première extrémité de la première chambre.

De préférence, la deuxième chambre est située dans un volume délimité par des concavités en regard d'une première coupelle et d'une deuxième coupelle assemblées, la périphérie de la membrane étant serrée de manière étanche entre les deux coupelles assemblées, la première coupelle étant fixée au corps de doseur autour de la première extrémité de la première chambre, tandis que la deuxième coupelle est munie de l'orifice d'aspiration et de l'orifice de refoulement. La deuxième chambre est ainsi formée entre la membrane et la concavité de la deuxième coupelle, la membrane pouvant s'appliquer contre la concavité de la première coupelle ou celle de la deuxième coupelle.

Avantageusement, la partie centrale de la membrane est solidaire d'un disque rigide lui-même solidaire d'une tige axiale tournée du côté opposé à la deuxième chambre et pouvant coulisser dans un alésage de guidage du corps de doseur, tout en laissant un passage pour le liquide. Un tel guidage n'est qu'optionnel.

De préférence, la position axiale d'une chemise délimitant la première chambre cylindrique, dans laquelle se déplace le piston plongeur, est réglable à l'aide d'une bague rotative.

L'organe d'étranglement, situé en aval de la sortie du corps de doseur, peut être constitué par un bouchon muni d'une jupe cylindrique avec au moins une fente, notamment longitudinale, installé sur un orifice d'entrée d'un manchon branché sur la sortie du corps de doseur, et dont la position axiale est réglable.

Le clapet prévu pour permettre le passage du liquide vers le volume intérieur du corps, au-delà d'une certaine pression dans la première chambre, lors de la course retour, peut être un clapet taré installé dans une chambre prévue en bout du plongeur.

Selon une variante, le volume intérieur du corps de doseur communique directement avec l'entrée du doseur, de sorte que la perte de charge du moteur entre le volume intérieur du corps de doseur et la sortie contribue à repousser la membrane. La perte de charge du moteur entre le volume intérieur du corps de doseur et la sortie, si elle est supérieure à la perte de charge hydraulique dans le raccordement entre la deuxième chambre et la chambre d'injection, peut suffire à repousser la membrane, auquel cas l'organe d'étranglement peut être évité.

L'invention consiste, mises à part les dispositions exposées ci-dessus, en un certain nombre d'autres dispositions dont il sera plus explicitement question ci-après à propos d'exemples de réalisation décrits avec référence aux dessins annexés, mais qui ne sont nullement limitatifs. Sur ces dessins :
Fig. 1 est une coupe verticale axiale, avec parties en extérieur, d'un doseur proportionnel selon l'invention, en phase montante d'aspiration du liquide auxiliaire.
Fig. 2 montre, semblablement à Fig. 1, le doseur en phase descendante d'injection du liquide auxiliaire.
Fig. 3 est une vue extérieure, en perspective, à plus petite échelle du doseur selon l'invention.
Fig.4 est une coupe verticale axiale, avec parties en extérieur, d'une variante de doseur selon l'invention, en phase descendante.
Fig.5 est un détail à plus grande échelle de la zone V de Fig.4, et
Fig.6 est une coupe verticale axiale, avec parties en extérieur, d'une autre variante de doseur selon laquelle l'entrée de l'eau communique directement avec le corps de doseur.

En se reportant aux dessins, notamment à Fig. 1, on peut voir un doseur proportionnel D d'un liquide auxiliaire dans un liquide principal qui comprend un corps de doseur 1, généralement constitué de deux parties à savoir une embase 1 a et un couvercle 1 b vissé sur cette embase, comportant une entrée 2 de liquide principal et une sortie 3. Un moteur hydraulique 4 dont seule une partie inférieure est visible sur le dessin, est logé dans le corps 1. L'axe géométrique de ce corps 1 est disposé en général verticalement et le moteur 4 est situé essentiellement dans le couvercle 1b. Le moteur 4 est actionné par le liquide principal et comprend généralement un piston différentiel avec des moyens de commutation hydrauliques en fin de courses aller et retour pour inverser le sens du mouvement. Des moteurs de ce type sont commercialisés par la société déposante. Un exemple de tels moteurs est décrit dans le brevet EP 1 971 774 B1 au nom de la société déposante.

Le moteur hydraulique 4 est relié à un piston plongeur 5, vertical selon la disposition de Fig. 1, pour l'entraîner en un mouvement rectiligne alternatif. Le piston plongeur 5 se déplace dans une première chambre cylindrique 6, délimitée par une chemise 6a, ouverte à une première extrémité 7 éloignée du moteur hydraulique 4. La chambre 6 débouche à une deuxième extrémité 8 dans le volume intérieur 9 du corps de doseur contenant du liquide principal.

Le piston plongeur 5 est équipé, vers son extrémité inférieure, d'un joint 10 formant clapet, entourant le piston plongeur et logé dans une gorge 11. Cette gorge 11 permet un débattement du joint 10 lors de la course de refoulement (descente) du piston 5 pour autoriser le passage du liquide de la chambre 6 vers l'espace 9 au-delà d'une certaine pression.

Le piston plongeur 5, lorsqu'il effectue une course aller qui l'éloigne de la première extrémité 7 de la chambre, crée une aspiration et, lorsqu'il effectue une course retour vers ladite première extrémité 7, le piston 5 provoque une augmentation de pression dans la chambre 6.

Selon l'invention, le doseur D comprend une deuxième chambre 12, de volume variable, limitée par une membrane M soumise à la pression de liquide régnant dans la première chambre 6. La membrane M est souple, déformable. La deuxième chambre 12 est avantageusement située dans un volume délimité par les concavités en regard de deux coupelles creuses 13, 14 assemblées de manière démontable. La coupelle 13, supérieure dans la représentation de Fig. 1, est fixée à l'extrémité inférieure d'une colonne 15 du corps de doseur dans laquelle se trouve la chemise 6a et la chambre 6. La membrane M est fixée, dans sa partie centrale, à un disque rigide 16 solidaire d'une tige axiale 17, orthogonale au disque, tournée vers la chambre 6. La tige 17 est engagée, avec un jeu radial suffisant pour le passage du liquide, dans un alésage 18 d'un embout 19 prévu en partie inférieure de la colonne 15. La tige 17 présente une longueur suffisante pour assurer le guidage du disque 16 et de la membrane lors des déplacements de cette dernière. Le bord périphérique de la membrane est serré de manière étanche entre les deux coupelles 13, 14 et peut comporter un bourrelet favorable à la réalisation de l'étanchéité.

La deuxième chambre 12 est munie d'un orifice 20 d'aspiration, prévu dans la coupelle 14, inférieure selon la représentation de Fig. 1. Le liquide auxiliaire peut provenir d'un réservoir (non représenté) relié par un tuyau à un raccord 21 équipant l'orifice 20. Un clapet d'aspiration 22 est en outre prévu, au niveau de cet orifice 20, qui permet l'aspiration de liquide auxiliaire dans la chambre 12, et empêche son refoulement.

La coupelle 14 comporte en outre un orifice de refoulement 23, communiquant avec la chambre 12, équipé d'un clapet de refoulement 24 et d'un raccord 25 sur lequel est branchée une conduite flexible 26. Le raccord de refoulement 24 s'ouvre lors de la montée en pression dans la chambre 12 pour permettre le passage du liquide vers la conduite 26. Ce clapet de refoulement 24 se ferme lors de l'aspiration du liquide auxiliaire.

La conduite flexible 26 est reliée, par un raccord 27, à un manchon 28 délimitant une chambre d'injection S en aval de la sortie 3. Le manchon 28, en T, comporte un orifice latéral sur lequel est monté le raccord 27, un orifice axial 29 du côté de la sortie 3, et un autre orifice axial 30 côté opposé. L'orifice 29 est muni d'un raccord 31 à la sortie 3 du doseur.

Le manchon 28 ainsi que le raccord 27 et l'arrivée de liquide auxiliaire sont situés en aval de la sortie 3 du doseur, et le liquide auxiliaire ne pénètre pas dans le volume intérieur 9 du doseur. Le mélange du liquide auxiliaire avec le liquide principal s'effectue en aval de la sortie 3, et est évacué par l'orifice 30, comme indiqué par la flèche F.

La membrane M délimite, du côté opposé à la deuxième chambre 12, un espace E (voir Fig. 2) communiquant avec la première chambre 6 par l'alésage 18. Cet espace E est également délimité par le fond de la concavité de la coupelle 13.

Un organe d'étranglement 32 est prévu en sortie du corps de doseur, en amont du raccord 27 et de l'injection de liquide auxiliaire. Cet organe d'étranglement 32 est prévu pour créer une perte de charge suffisante entre l'aval et le volume intérieur 9 situé en amont. La différence de pression ainsi créée entre le volume 9 et la chambre d'injection S est réglée à une valeur supérieure à la perte de charge hydraulique de la ligne de refoulement comprenant la conduite 26 et les clapets 25, 27(perte de charge dans le raccordement entre la deuxième chambre et la chambre d'injection) pour permettre de repousser la membrane M en fin d'aspiration. Cette différence de pression entre le volume 9 et la chambre S est avantageusement d'au moins 0.2 bar. L'organe d'étranglement 32 est généralement constitué par un clapet anti-retour taré qui évite le retour de produit vers le corps de doseur.

L'organe d'étranglement 32 peut être constitué par un bouchon avec jupe cylindrique 33 comportant au moins une fente 34, notamment longitudinale, lui conférant une certaine élasticité. La position longitudinale de l'organe 32 dans l'orifice 29 est réglable pour permettre d'ajuster la perte de charge. L'organe 32 comporte, à chacune de ses extrémités, des épaulements qui assurent son maintien dans l'orifice 29. Un ressort peut être prévu pour rappeler l'organe 32 vers la position d'étranglement souhaitée.

Le fonctionnement du doseur est le suivant.

La phase d'aspiration correspond à la course ascendante selon Fig.1, ou course aller, du moteur hydraulique 4 et du piston plongeur 5 qui crée une dépression dans la première chambre 6. Cette dépression provoque un mouvement de la membrane M vers le haut auquel correspond une augmentation du volume de la chambre 12. La membrane M crée elle-même une dépression dans la chambre 12, ce qui provoque le soulèvement du clapet d'aspiration 22 et une entrée de liquide auxiliaire dans la chambre 12, tandis que le clapet de refoulement 24 reste fermé.

Lorsque le piston plongeur 5 sort de la chambre 6 en fin de course aller, la différence de pression existant entre le volume intérieur 9 du corps de doseur et la chambre d'injection S permet de repousser la membrane M et d'assurer un début de refoulement par ouverture du clapet 24 et injection dans le tuyau 26 et la chambre S.

De préférence, la position longitudinale de la chambre 6 est réglable, notamment à l'aide d'une bague B qui, par rotation, permet de régler la position axiale de la chemise 6a dont la paroi peut coulisser à l'intérieur du corps. Des moyens tels que ceux montrés par FR 2 681 646 peuvent être prévus pour permettre ce réglage.

Le clapet d'aspiration 22, le clapet de refoulement 24, le joint 10 du piston plongeur et l'organe d'étranglement 32 sont dimensionnés et réglés pour assurer le bon fonctionnement du doseur.

Dans la phase de refoulement, correspondant à Fig. 2, le piston 5 descend dans la chambre 6 en créant une légère surpression dans le corps du doseur B par suite de la perte de charge dans le joint 10 formant clapet. La descente du piston 5 n'est pas suffisante pour le refoulement dans la chambre d'injection S. Le refoulement est assuré du fait que la pression dans le volume intérieur 9 est supérieure à la perte de charge hydraulique dans la ligne de raccordement 25, 26, 27. On obtient ainsi le déplacement complet de la membrane M et le maintien de l'ouverture du clapet 24.

La membrane M est poussée vers le bas, le clapet d'aspiration 22 est fermé, tandis que le clapet de refoulement 24 s'est ouvert pour l'injection du liquide auxiliaire dans la chambre S. La membrane M vient s'appliquer contre la paroi de la concavité de la coupelle 14.

Le joint 10 mobile du plongeur 5 fait office de clapet de sécurité pour éviter une montée en pression trop importante dans les chambres 6 et 12.

Les Fig.4 et 5 illustrent une variante de réalisation avec corps de doseur 1.1, selon laquelle le plongeur 5.1 est équipé d'un joint 10.1 fixe, étanche en montée et descente, et d'un clapet taré 35 de sécurité. Les éléments identiques ou similaires à des éléments déjà décrits à propos des figures précédentes sont désignés par les mêmes références, sans que leur description soit reprise.

Le clapet 35, avantageusement du type à bille et ressort, est installé dans une chambre 36 prévue en bout du plongeur 5.1 et débouchant à son extrémité. La chambre 36 communique par des canaux 37 avec l'espace situé au-delà du joint 10 .1, du côté du volume 9 du corps de doseur. Le clapet 35 peut s'ouvrir à la descente du plongeur 5.1 lorsque la pression dans la partie inférieure de la chambre 6 devient supérieure à une limite déterminée par le tarage du clapet. Lors de la montée du plongeur 5.1, le clapet 35 reste fermé.

Le fonctionnement de la variante des Fig.4 et 5 est semblable à celui du doseur des Fig.1-3. Cependant, la fonction clapet 35 permet de tarer la pression d'ouverture de sorte que la membrane soit refoulée.

L'intérêt de la variante des Fig.4 et 5 est de pouvoir instaurer une pression d'ouverture déterminée par clapet taré 35. Une réalisation classique par joint flottant s'accompagne, par contre, d'une perte de charge hydraulique singulière faible si on est à faible débit.

Les Fig.1-3 correspondent à une configuration de pompe selon laquelle le volume intérieur 9 du corps de doseur communique directement avec la sortie 3 ; la pression est sensiblement la même dans le volume intérieur du corps et à la sortie ; la perte de charge créée par l'organe d'étranglement 32 permet d'assurer une différence de pression suffisante entre le volume intérieur 9 du corps de doseur et la chambre d'injection S.

Fig.6 illustre une variante de configuration de pompe selon laquelle le volume intérieur 9.2 du corps de doseur communique directement avec l'entrée 2.2 du doseur. La perte de charge du moteur entre le volume intérieur 9.2 du corps de doseur et la sortie 3.2, si elle est supérieure à la perte de charge hydraulique dans le raccordement entre la deuxième chambre 12.2 et la chambre d'injection S.2, peut suffire à repousser la membrane, auquel cas l'organe d'étranglement 32 peut être évité.

Le doseur proportionnel selon l'invention permet, de manière économique et efficace, d'éviter toute entrée de liquide auxiliaire dans le corps du doseur, tout en utilisant un corps de doseur et un moteur hydraulique classiques, en remplaçant le clapet d'aspiration standard par un kit simple à installer.

La commande de la membrane M est réalisée avec le liquide principal, généralement de l'eau motrice, et un piston plongeur 5 de dosage. La construction de l'ensemble s'en trouve facilitée. La commande directe avec le piston plongeur 5 permet de ne pas avoir de système d'équilibrage de pression qui serait nécessaire sur une pompe électrique à commande hydraulique et fluide intercalaire. En cas de bouchage de la canalisation 26 en aval du clapet de refoulement 24, le joint 10 du piston plongeur 5 joue son rôle de clapet de sécurité.

## Revendications

1. Doseur proportionnel d'un liquide auxiliaire dans un liquide principal, comprenant un corps de doseur avec une entrée (2, 2.2) de liquide principal et une sortie (3, 3.2), un moteur hydraulique (4) logé dans le corps, actionné par le liquide principal, et relié à un piston plongeur (5, 5.1) pour l'entraîner en un mouvement rectiligne alternatif, le piston plongeur se déplaçant dans une première chambre (6) ouverte à une première extrémité (7) éloignée du moteur hydraulique et débouchant à une deuxième extrémité (8) dans le volume intérieur (9, 9.2) du corps de doseur contenant du liquide principal, le piston plongeur assurant une aspiration lors d'une course aller l'éloignant de la première extrémité (7) de la chambre, le piston plongeur pouvant sortir de la première chambre en fin de course aller, un clapet étant prévu pour permettre le passage du liquide vers le volume intérieur du corps, au-delà d'une certaine pression dans la première chambre, lors de la course retour,
**caractérisé en ce qu'**il comprend une deuxième chambre (12) de volume variable limitée par une membrane (M) soumise à la pression régnant dans la première chambre (6), la deuxième chambre (12) comportant un orifice d'aspiration (20) pour le liquide auxiliaire et un orifice de refoulement (23) du liquide auxiliaire, cet orifice de refoulement étant relié par une conduite (26) à une chambre d'injection (S) située en aval de la sortie du corps de doseur pour assurer le mélange du liquide auxiliaire avec le liquide principal qui sort.

2. Doseur selon la revendication 1, **caractérisé en ce qu'**il est agencé de telle sorte que la pression dans le volume intérieur (9, 9.2) du corps de doseur est supérieure à la somme de la pression dans la chambre d'injection (S) et de la perte de charge hydraulique dans le raccordement entre la deuxième chambre (12) et la chambre d'injection (S).

3. Doseur selon la revendication 1 ou 2, **caractérisé en ce qu'**un organe d'étranglement (32) est prévu en aval de la sortie (3) du doseur, et en amont de la chambre d'injection (S) pour créer une perte de charge.

4. Doseur selon l'une quelconque des revendications précédentes, **caractérisé en ce que** la deuxième chambre (12) est munie d'un clapet d'aspiration (20) et d'un clapet de refoulement (23).

5. Doseur selon l'une quelconque des revendications précédentes, **caractérisé en ce que** la membrane (M) délimite, du côté opposé à la deuxième chambre (12), un espace (E) communiquant avec la première extrémité (7) de la première chambre (6).

6. Doseur selon l'une quelconque des revendications précédentes, **caractérisé en ce que** la deuxième chambre (12) est située dans un volume délimité par des concavités en regard d'une première coupelle (13) et d'une deuxième coupelle (14) assemblées, la périphérie de la membrane (M) étant serrée de manière étanche entre les deux coupelles assemblées, la première coupelle (13) étant fixée au corps (1) de doseur autour de la première extrémité (7) de la première chambre, tandis que la deuxième coupelle est munie de l'orifice d'aspiration (20) et de l'orifice de refoulement (23).

7. Doseur selon la revendication 6, **caractérisé en ce que** la partie centrale de la membrane (M) est solidaire d'un disque rigide (16) lui-même solidaire d'une tige axiale (17) tournée du côté opposé à la deuxième chambre (12) et pouvant coulisser dans un alésage de guidage (18) du corps de doseur, tout en laissant un passage pour le liquide.

8. Doseur selon l'une quelconque des revendications précédentes, **caractérisé en ce que** la position axiale d'une chemise (6a) délimitant la première chambre cylindrique (6) dans laquelle se déplace le piston plongeur est réglable à l'aide d'une bague rotative.

9. Doseur selon l'une quelconque des revendications précédentes, **caractérisé en ce que** l'organe d'étranglement (32), situé en aval de la sortie (3) du corps de doseur, est constitué par un bouchon, muni d'une jupe cylindrique (33) avec au moins une fente (34), installé sur un orifice d'entrée d'un manchon (28) branché sur la sortie du corps de doseur.

10. Doseur selon l'une quelconque des revendications précédentes, **caractérisé en ce que** le clapet prévu pour permettre le passage du liquide vers le volume intérieur (9) du corps, au-delà d'une certaine pression dans la première chambre (6), lors de la course retour, est un clapet taré (35) installé dans une chambre (36) prévue en bout du plongeur (5.1).

11. Doseur selon l'une des revendications 1 à 3, **caractérisé en ce que** le volume intérieur (9.2) du corps de doseur communique directement avec l'entrée (2.2) du doseur, de sorte que la perte de charge du moteur entre le volume intérieur (9.2) du corps de doseur et la sortie (3.2) contribue à repousser la membrane.

## Patentansprüche

1. Dosierer zum proportionalen Dosieren einer Zusatzflüssigkeit in eine Hauptflüssigkeit, mit einem Dosiererkörper mit einem Hauptflüssigkeitseinlass (2, 2.2) und einem Auslass (3, 3.2), einem in dem Körper aufgenommenen Hydraulikmotor (4), welcher durch die Hauptflüssigkeit betätigt wird und mit einem Tauchkolben (5, 5.1) verbunden ist, um diesen in einer geradlinigen Hin- und Herbewegung anzutreiben, wobei sich der Tauchkolben in einer ersten Kammer (6) bewegt, die an einem von dem Hydraulikmotor entfernten Ende (7) offen ist und an einem zweiten Ende (8) in den Hauptflüssigkeit enthaltenden Innenraum (9, 9.2) des Dosiererkörpers mündet, wobei der Tauchkolben während des sich von dem ersten Ende (7) der Kammer entfernenden Hinwegs, ein Ansaugen gewährleistet, wobei der Tauchkolben am Ende des Hinwegs aus der ersten Kammer austreten kann, wobei ein Ventil vorgesehen ist, um während des Rückwegs jenseits eines bestimmten Drucks in der ersten Kammer den Durchtritt der Flüssigkeit in Richtung des Innenraums des Körpers zu ermöglichen,
**dadurch gekennzeichnet, dass** er eine zweite Kammer (12) mit variablem Volumen aufweist, die durch eine Membran (M) begrenzt ist, welche mit dem in der ersten Kammer (6) herrschenden Druck beaufschlagt ist, wobei die zweite Kammer (12) eine Ansaugöffnung (20) für die Zusatzflüssigkeit und eine Austrittsöffnung (23) für die Zusatzflüssigkeit aufweist, wobei die Austrittsöffnung durch eine Leitung (26) mit einer stromabwärts des Dosiererkörperauslasses befindlichen Injektionskammer (S) verbunden ist, um das Mischen der Zusatzflüssigkeit mit der austretenden Hauptflüssigkeit zu gewährleisten.

2. Dosierer nach Anspruch 1, **dadurch gekennzeichnet, dass** er derart ausgebildet ist, dass der Druck im Innenraum (9, 9.2) des Dosiererkörpers höher ist als die Summe aus dem Druck in der Injektionskammer (S) und dem Hydraulikdruckverlust in der Verbindung zwischen der zweiten Kammer (12) und der Injektionskammer (S).

3. Dosierer nach Anspruch 1 oder 2, **dadurch gekennzeichnet, dass** ein Drosselorgan (32) stromabwärts des Auslasses (3) des Dosierers und stromaufwärts der Injektionskammer (S) vorgesehen ist, um einen Druckverlust zu bewirken.

4. Dosierer nach einem der vorhergehenden Ansprüche, **dadurch gekennzeichnet, dass** die zweite Kammer (12) mit einem Ansaugventil (20) und mit einem Auslassventil (23) versehen ist.

5. Dosierer nach einem der vorhergehenden Ansprüche, **dadurch gekennzeichnet, dass** die Membran (M) auf der der zweiten Kammer (12) gegenüberliegenden Seite einen Raum (E) begrenzt, der in Verbindung mit dem ersten Ende (7) der ersten Kammer (6) steht.

6. Dosierer nach einem der vorhergehenden Ansprüche, **dadurch gekennzeichnet, dass** die zweite Kammer (12) in einem Volumen angeordnet ist, das durch die einander zugewandten Vertiefungen einer ersten Schale (13) und einer zweiten Schale (14), die miteinander verbunden sind, begrenzt ist, wobei der Umfang der Membran (M) dicht zwischen den beiden miteinander verbundenen Schalen geklemmt ist, wobei die erste Schale (13) an dem Dosiererkörper (1) um das erste Ende (7) der ersten Kammer herum befestigt ist, während die zweite Schale mit der Ansaugöffnung (20) und der Auslassöffnung (23) versehen ist.

7. Dosierer nach Anspruch 6, **dadurch gekennzeichnet, dass** der Mittelteil der Membran (M) fest mit einer starren Scheibe (16) verbunden ist, welche ihrerseits fest mit einer axialen Stange (17) verbunden ist, die von der zweiten Kammer (12) abgewandt ist und, unter Belassung eines Durchlasses für die Flüssigkeit, in einer Führungsbohrung (18) des Dosiererkörpers gleiten kann.

8. Dosierer nach einem der vorhergehenden Ansprüche, **dadurch gekennzeichnet, dass** die axiale Position einer Buchse (6a), welche die erste zylindrische Kammer (6) begrenzt, in welcher sich der Tauchkolben bewegt, mittels eines Drehrings einstellbar ist.

9. Dosierer nach einem der vorhergehenden Ansprüche, **dadurch gekennzeichnet, dass** das stromabwärts des Auslasses (3) des Dosiererkörpers gelegene Drosselorgan (32) durch einen Stopfen gebildet ist, welcher mit einer zylindrischen Schürze (33) mit mindestens einem Schlitz (34) versehen ist, wobei der Stopfen an einer Einlassöffnung einer Muffe (28) angebracht ist, welche am Auslass des Dosiererkörpers angeschlossen ist.

10. Dosierer nach einem der vorhergehenden Ansprüche, **dadurch gekennzeichnet, dass** das Ventil, welches vorgesehen ist, um während des Rückwegs jenseits eines bestimmten Drucks in der ersten Kammer (6) den Durchtritt der Flüssigkeit in das innere Volumen (9) des Körpers zu ermöglichen, ein Rückschlagventil (35) ist, welches in einer am Ende des Kolbens (5.1) vorgesehenen Kammer (36) angeordnet ist.

11. Dosierer nach einem der Ansprüche 1 bis 3, **dadurch gekennzeichnet, dass** das innere Volumen (9.2) des Dosiererkörpers derart in direkter Verbindung mit dem Einlass (2.2) des Dosierers steht, dass der Druckverlust des Motors zwischen dem inneren Volumen (9.2) des Dosiererkörpers und dem Auslass (3.2) das Zurückdrücken der Membran unterstützt.

## Claims

1. A proportional dosimeter for metering an auxiliary liquid into a main liquid, comprising a dosimeter body with a main liquid inlet (2, 2.2) and an outlet (3, 3.2), a hydraulic motor (4) housed in the body, actuated by the main liquid, and connected to a plunger piston (5, 5.1) to drive same in a reciprocating rectilinear movement, the plunger piston moving in a first chamber (6) that is open at a first end (7) away from the hydraulic motor and opens at a second end (8) into the interior volume (9, 9.2) of the dosimeter body containing main liquid, the plunger piston performing an intake phase during an outward stroke in which it moves away from the first end (7) of the chamber, it being possible for the plunger piston to leave the first chamber at the end of the outward stroke, a valve being provided to allow the liquid to pass to the interior volume of the body, during the return stroke, once a certain pressure in the first chamber is exceeded,
**characterized in that** it comprises a variable-volume second chamber (12) bounded by a membrane (M) subjected to the pressure obtaining in the first chamber (6), the second chamber (12) comprising an intake orifice (20) for the auxiliary liquid and a delivery orifice (23) for the auxiliary liquid, this delivery orifice being connected by a duct (26) to an injection chamber (S) situated downstream of the outlet of the dosimeter body so that the auxiliary liquid can mix with the emerging main liquid.

2. The dosimeter as claimed in claim 1, **characterized in that** it is arranged in such a way that the pressure in the interior volume (9, 9.2) of the dosimeter body is greater than the sum of the pressure in the injection chamber (S) and of the loss of hydraulic head in the connection between the second chamber (12) and the injection chamber (S).

3. The dosimeter as claimed in claim 1 or 2, **characterized in that** a restriction member (32) is provided downstream of the outlet (3) of the dosimeter and upstream of the injection chamber (S) in order to create a head loss.

4. The dosimeter as claimed in any one of the preceding claims, **characterized in that** the second chamber (12) is equipped with an intake valve (20) and with a delivery valve (23).

5. The dosimeter as claimed in any of the preceding claims, **characterized in that** the membrane (M), on the opposite side to the second chamber (12), bounds a space (E) communicating with the first end (7) of the first chamber (6).

6. The dosimeter as claimed in any one of the preceding claims, **characterized in that** the second chamber (12) is situated in a volume bounded by opposing concavities of a first cup (13) and of a second cup (14) which are assembled, the periphery of the membrane (M) being clamped in a fluidtight manner between the two assembled cups, the first cup (13) being fixed to the dosimeter body (1) around the first end (7) of the first chamber, while the second cup is equipped with the intake orifice (20) and with the delivery orifice (23).

7. The dosimeter as claimed in claim 6, **characterized in that** the central part of the membrane (M) is secured to a rigid disk (16) itself secured to an axial rod (17) facing away from the second chamber (12) and able to slide in a guide bore (18) of the dosimeter body, while leaving a passage for the liquid.

8. The dosimeter as claimed in any one of the preceding claims, **characterized in that** the axial position of a sleeve (6a) delimiting the cylindrical first chamber (6) in which the plunger piston moves can be adjusted using a rotary ring.

9. The dosimeter as claimed in any one of the preceding claims, **characterized in that** the restriction member (32) situated downstream of the outlet (3) of the dosimeter body consists of a plug fitted with a cylindrical skirt (33) with at least one slot (34), installed on an inlet orifice of a union (28) connected to the outlet of the dosimeter body.

10. The dosimeter as claimed in any one of the preceding claims, **characterized in that** the valve provided to allow the liquid to pass to the interior volume (9) of the body, during the return stroke, once the pressure in the first chamber (6) has exceeded a certain pressure, is a preloaded valve (35) installed in a chamber (36) provided at the end of the plunger (5.1).

11. The dosimeter as claimed in one of claims 1 to 3, **characterized in that** the interior volume (9.2) of the dosimeter body communicates directly with the inlet (2.2) of the dosimeter so that the head loss of the motor between the interior volume (9.2) of the dosimeter body and the outlet (3.2) contributes to pushing the membrane back.
